# EUROPÄISCHE PATENTSCHRIFT

(11) **EP 1 163 170 B1**
(45) Veröffentlichungstag und Bekanntmachung des Hinweises auf die Patenterteilung: **29.09.2004**
(21) Anmeldenummer: 00904940.4
(22) Anmeldetag: 21.01.2000
(51) Int. Cl.: B65D 85/10

(54) **PACKUNG NACH ART EINER ZIGARETTENSTANGE**
PACKAGE IN THE STYLE OF A CARTON OF CIGARETTES
EMBALLAGE DE TYPE CARTOUCHE DE CIGARETTES

(30) Priorität: 23.03.1999 DE 19912995
(43) Veröffentlichungstag der Anmeldung: 19.12.2001
(62) Teilanmeldung aus: 03027918.6
(73) Patentinhaber: Focke & Co. (GmbH & Co.), 27283 Verden (DE)
(72) Erfinder: FOCKE, Heinz, D-27283 Verden (DE); SCHÖNBERGER, Hans, D-27283 Verden (DE); BUSE, Henry, D-27374 Visselhövede (DE)
(74) Vertreter: Bolte, Erich, Dipl.-Ing.
(86) Internationale Anmeldenummer: PCT/EP2000/000443
(87) Internationale Veröffentlichungsnummer: WO 2000/056610

(56) Entgegenhaltungen:
- EP-A- 0 671 342
- EP-A- 0 712 784
- EP-A- 0 745 541
- EP-A- 0 769 457
- EP-A- 0 782 534
- EP-A- 0 891 931
- WO-A-95/23748
- WO-A-96/38354
- DE-A- 3 713 612
- FR-A- 1 280 052
- GB-A- 2 229 996
- US-A- 4 732 276
- US-A- 4 779 723
- US-A- 5 143 213
- US-A- 5 464 148
- US-A- 5 575 386
- US-A- 5 634 556

## Beschreibung

Die Erfindung betrifft eine Gebindepackung für eine Gruppe von Klappdeckel-Zigarettenpackungen, die von einem einstückigen Zuschnitt umgeben ist unter Bildung eines unteren Schachtelteils mit großer, aufrechter Vorderwand und Rückwand, Bodenwand und schmalen aufrechten Seitenwänden sowie mit einem den Schachtelteil verschließenden oberen Deckel aus Deckelvorderwand, Deckeloberwand, Deckelseitenwänden und Deckelrückwand, die über eine Gelenklinie mit der Rückwand des Schachtelteils verbunden ist sowie mit einem Kragen, dessen aus dem Schachtelteil herausragender Bereich in Schließstellung des Deckels von diesem umgeben ist, wobei die Gruppe der Klappdeckel-Zigarettenpackungen in zwei übereinander angeordneten Reihen mit je fünf Klappdeckel-Zigarettenpackungen innerhalb der Gebindepackung angeordnet ist, derart, dass aufrechte Längskanten von jeweils zwei übereinander angeordneten Klappdeckel-Zigarettenpackungen an aufrechten Längskanten des Zuschnitts der Gebindepackung anliegen.

Eine als Klappschachtel ausgebildete Gebindepackung für Zigarettenpackungen ist aus der EP-A-0 671 342 bekannt. Diese Gebindepackung nimmt eine Gruppe von zehn Zigarettenpackungen auf, die in zwei Reihen übereinander positioniert sind. Die Zigarettenpackungen und ebenso die Gebindepackung sind mit im Querschnitt rechtwinkligen aufrechten Packungskanten ausgebildet.

Der Erfindung liegt die Aufgabe zugrunde, Gebindepackungen so auszugestalten, dass sie für die Aufnahme von in besonderer Weise gestalteten Zigarettenpackungen, nämlich mit Rundkanten einerseits und Schrägkanten andererseits, besonders geeignet sind.

Zur Lösung dieser Aufgabe ist die erfindungsgemäße Gebindepackung durch folgende Merkmale gekennzeichnet:
a) die aufrechten Längskanten sind als Rundkanten ausgebildet mit gerundeten Bereichen,
b) die Klappdeckel-Zigarettenpackungen weisen als Rundkanten ausgebildete aufrechte Längskanten auf,
c) seitlich angeordnete Klappdeckel-Zigarettenpackungen der Gruppe liegen mit den als Rundkanten ausgebildeten aufrechten Längskanten an den gerundeten Längskanten des Zuschnitts der Gebindepackung, nämlich an den gerundeten Bereichen an,
d) die Radien der Rundungsbereiche des Zuschnitts der Gebindepackung sind an die Radien der Rundkanten der Klappdeckel-Zigarettenpackungen angepasst,
e) Seitenwände des Schachtelteils einerseits und Deckelseitenwände des Deckels andererseits sind durch Materialstege im Bereich von Trennschnitten miteinander verbunden,
f) die Deckelvorderwand oder ein mit dieser verbundener Deckelinnenlappen ist von der Vorderwand des Schachtelteils durch einen Trennschnitt getrennt,
g) zwischen der Vorderwand des Schachtelteils einerseits und der Deckelvorderwand andererseits ist eine Ausnehmung gebildet, die innen durch eine Kragenvorderwand des Kragens abgedeckt ist.

Die erfindungsgemäße Gebindepackung ist auf die Kontur der Zigarettenpackungen abgestimmt, und zwar entweder mit Rundkanten oder mit Schrägkanten. Die Anordnung der so gestalteten Zigarettenpackungen innerhalb der Gebindepackung ergibt eine formschlüssige wechselseitige Anpassung mit der Folge einer Materialeinsparung. Des Weiteren ist eine aufgrund der Abmessungen der Gebindepackung sinnvolle Öffnungshilfe vorgesehen, die das Öffnen des Klappdeckels bei erstmaliger Ingebrauchnahme der Gebindepackung erleichtert.

Besonderheiten bestehen hinsichtlich der Gestaltung von Lappen zur Bildung der aufrechten schmalen Stirnwände, insbesondere hinsichtlich der mit der Bodenwand verbundenen Lappen (Bodenlappen).

Die Umhüllung besteht - ebenso wie bei der eingangs erwähnten erfindungsgemäßen Packung - aus faltbarem Material, insbesondere aus dünnem Karton, festem Papier oder dergleichen.

Ausführungsbeispiele der Erfindung werden nachfolgend anhand von Zeichnungen näher erläutert.

Dabei betreffen die Figuren 1-4 und 16, 17 einen rechteckigen Packungstyp, der in seiner Gesamtheit so nicht beansprucht wird. Details der Fig. 1-4, 16, 17 beziehen sich gleichwohl auf die Erfindung.

Es zeigen:
- Fig. 1: einen ausgebreiteten Zuschnitt zur Herstellung einer Packung,
- Fig. 2: die fertiggestellte, verschlossene Packung unter Verwendung des Zuschnitts gemäß Fig. 1 und in perspektivischer Darstellung,
- Fig. 3: die Packung gemäß Fig. 2 mit geöffnetem Klappdeckel und ohne Inhalt,
- Fig. 4: die Packung gemäß Fig. 3, jedoch mit Inhalt,
- Fig. 5 bis 8: Ansichten analog den Fig. 1 bis 4, jedoch für eine sogenannte Rundkanten-Packung,
- Fig. 9 bis 12: Ansichten analog den Fig. 1 bis 4, jedoch für eine sogenannte Achteck-Packung,
- Fig. 13: einen Schnitt durch die geschlossene Packung gemäß Fig. 2 im Bereich eines Kragens,
- Fig. 14: einen Schnitt durch die geschlossene Packung gemäß Fig. 10 im Bereich eines Kragens,
- Fig. 15: einen Schnitt durch die geschlossene Packung gemäß Fig. 6 im Bereich eines Kragens,
- Fig. 16: einen ausgebreiteten Zuschnitt für eine weitere Ausführungsform einer Packung,
- Fig. 17: den Zuschnitt gemäß Fig. 16 nach Durchführung erster Faltoperationen.

Fig. 2 zeigt eine Packung 10, deren äußere Form der einer aufrechten, herkömmlichen und weitverbreiteten Klappschachtel für Zigaretten entspricht. Ein unteres Schachtelteil 11 ist durch einen oberen Deckel 12 verschlossen. Im Schachtelteil 11 und aus diesem nach oben herausragend ist ein Kragen 13 befestigt, wobei der aus dem Schachtelteil 11 herausragende Bereich in Schließstellung vom Deckel 12 umgeben ist.

Das Schachtelteil 11 weist eine große Vorderwand 14, eine Rückwand 15, schmale Seitenwände 16 und 17 sowie eine Bodenwand 18 auf. Letztere wird gebildet durch einen unten an die Vorderwand 14 anschließenden äußeren Längslappen 19, einen unten an die Rückwand 15 anschließenden inneren Längslappen 20 und an die Seitenwände anschließende Ecklappen 21, 22. Die drei zuletzt genannten Lappen 20 bis 22 sind so geformt, daß sie einander nicht überlappen können und somit genau in der selben Ebene zu liegen kommen. Lediglich der äußere Längslappen 19 deckt die anderen drei Lappen ab. Insgesamt ergibt sich so eine zweilagige Bodenwand 18.

Der Vorderwand 14 gegenüberliegend schließt an die rechte Seitenwand 17 ein Verbindungsstreifen 23 an. Dieser wird bei der Herstellung der fertigen Packung 10 innenseitig mit der Rückwand 15 verbunden. Aufgrund der Faltung der Zuschnitteile 14 bis 17 über die Seitenwände 16, 17 werden die Packung 10 oder ein Zuschnitt 24 hierfür auch als "Querwickel" bezeichnet.

Der Zuschnitt 24 ist mit den entsprechenden Teilen für das Schachtelteil 11, den Deckel 12 und den Kragen 13 einstückig ausgeführt. An die bereits genannten Wandungen 15 bis 17 schließen oberhalb derselben entsprechende Deckelwandungen an, nämlich Deckelvorderwand 25, Deckelrückwand 26 und Deckelseitenwände 27, 28. An die Deckelvorderwand 25 schließt unten - im Bereich des Übergangs zur Vorderwand 14 - ein sogenannter Deckelinnenlappen 29 an, der in der fertigen Packung einwärts zur Anlage an die Deckelvorderwand 25 gefaltet ist. Dadurch ergibt sich an der fertigen Packung 10 eine Ausnehmung 30 zwischen Deckelvorderwand 25 und Vorderwand 14, die aber von einer Kragenvorderwand 31 verschlossen ist.

Zur Bildung einer Deckeloberwand 32 (zugleich auch Packungsoberwand) sind im Zuschnitt 24 ein oben an die Deckelrückwand 26 anschließender Decklappen 33, ein oben an die Deckelvorderwand 25 anschließender innerer Decklappen 34 und Seitenlappen 35, 36 vorgesehen. Analog der Bodenwand 18 ist auch die Deckeloberwand 32 nur zweilagig ausgebildet. Hierzu weisen die Lappen 34 bis 36 eine entsprechende Formgestaltung auf, so daß sich zwischen diesen keine Überschneidungen ergeben.

An die Lappen 34 bis 36 schließen oben Zuschnitteile zur Bildung des Kragens 13 an, nämlich die bereits genannte Kragenvorderwand 31 oberhalb des inneren Decklappens 34 und Kragenseitenlappen 37, 38. Zwischen Kragenseitenlappen 37 und Kragenvorderwand 31 ist eine aufrechte Faltlinie 39 gebildet, ebenso eine Faltlinie 40 zwischen Kragenvorderwand 31 und Kragenseitenlappen 38. Parallel zu den genannten Faltlinien und nahezu mit diesen fluchtend (geringfügig nach außen versetzt) sind entsprechende Längsfaltlinien 41, 42 zwischen Seitenwand 16 und Vorderwand 14 bzw. Vorderwand 14 und Seitenwand 17 angeordnet.

Die für die Bildung des Deckels 12 vorgesehenen Zuschnitteile sind gemäß Fig. 1 vom Schachtelteil 11 zum Teil bereits durch Trennschnitte getrennt und hängen nur noch im Bereich von Restverbindungen aneinander. Entsprechende Trennschnitte 43, 44 und 45 bestehen zwischen den Deckelseitenwänden 27, 28 und den jeweils benachbarten Seitenwänden 16, 17, sowie zwischen dem Deckelinnenlappen 29 und der Vorderwand 14. Der Trennschnitt 44 am unteren Rand des Deckelinnenlappens 29 definiert zugleich die Form der Ausnehmung 30. Zwischen Deckelrückwand 26 und Rückwand 15 ist eine Gelenklinie 46 eingezeichnet. Die im Bereich der Seitenwände vorgesehenen Trennschnitte 43, 45 sind nicht durchgehend. Vielmehr sind Restverbindungen, nämlich Materialstege 47 und 48 vorhanden, durch die die jeweiligen Trennschnitte unterbrochen sind. Naturgemäß schließen die Trennschnitte 43, 44 und 45 aneinander an. Die Materialstege 47, 48 werden beim ersten Öffnen der Packung durchtrennt bzw. auseinandergerissen, so daß an den zunächst miteinander verbundenen Packungsteilen, nämlich Seitenwände 16, 17 einerseits und Deckelseitenwände 27, 28 andererseits Stegreste 49, 50 entstehen, siehe Fig. 3 und 4.

Der Kragen 13 schließt im Bereich der Lappen 34 bis 36 an den Deckel an. Kragenseitenlappen 37, 38 sind von der Kragenvorderwand 31 durch die aufrechten Faltlinien abgeteilt. Zwischen der Kragenvorderwand 31 und dem inneren Decklappen 34 ist ein Trennschnitt 54 vorgesehen, der die Gestalt einer sichtbaren Ausnehmung 51 in der Kragenvorderwand und einen oberen Rand derselben definiert. Die Ausnehmung 51 ist seitlich begrenzt durch aufrechte Stege 52, 53. Der Trennschnitt 54 ist durch Restverbindungen 55 zwischen den Stegen 52, 53 unterbrochen. Ebenfalls sind Trennschnitte 56, 57 zwischen Kragenseitenlappen 37, 38 und Deckel seitenlappen 35, 36 vorgesehen.

Eine Besonderheit besteht schließlich im Bereich des Übergangs zwischen den Trennschnitten 56 und 54 bzw. 54 und 57. Hier kreuzen die Faltlinien 39, 40. Außerdem sind sogenannte Faltzwickel 58, 59 gebildet. Diese sind dreieckförmig bzw. trapezförmig ausgebildet und stellen die Verbindung zwischen dem Kragen 13 und dem Deckel 12 her. Die Faltzwickel 57, 58 liegen im ausgebreiteten Zuschnitt 24 genau zwischen Seitenlappen 35 und innerem Decklappen 34 bzw. zwischen innerem Decklappen 34 und Seitenlappen 36. Entsprechend weisen die genannten Lappen in diesem Bereich Schrägkanten 60 (Seitenlappen 35 und 36) und ebenfalls schräggerichtete Gegenkanten 61 (innerer Decklappen 34) auf. Die Faltzwickel 58, 59 sind dabei zumindest über Restverbindungen mit den Kragenseitenlappen 37, 38 mit der Kragen-Vorderwand verbunden und hängen andererseits über einen schmalen Materialsteg 62 jeweils im Bereich der Faltlinien 41, 42 am Deckel 12.

Bei der Herstellung der Packung werden zunächst die für die Fixierung von Deckelinnenlappen 29 und Kragen 13 erforderlichen Leimstellen aufgebracht. Anschließend wird der Deckelinnenlappen 29 um 180° gegen die Deckelvorderwand 25 gefaltet. Danach wird der Kragen 13 aus der Position gemäß Fig. 1 und aus der Bildebene nach hinten abwärts gefaltet und zwar um die Materialstege 62, so daß die Kragenseitenlappen 37 und 38 zum Teil innen an den Seitenwänden 16, 17 anliegen und zum jeweils anderen Teil über diesen hinausstehen, siehe Fig. 3. Die Kragenvorderwand 31 kommt mit einem schmalen Streifen 63 noch an der Vorderwand 14 unterhalb des Trennschnitts 44 zu liegen und steht im übrigen über die Vorderwand nach oben heraus, siehe Fig. 3 und 4.

Die Faltzwickel 58, 59 sind in der Fig. 1 nach oben, d. h. zwischen den Trennlinien 56, 57 und 54 begrenzt durch die genannten Linien fortsetzende Trennschnitte 64, 65, die wiederum jeweils unterbrochen sind durch Restverbindungen, nämlich Materialstege 66, 67. Beim ersten Öffnen der Verpackung werden die Materialstege 66, 67 durchtrennt, während die Faltzwickel 58, 59 innen im Deckel hängenbleiben. Vorzugsweise sind deshalb die Faltzwickel mit entsprechenden Zuschnittbereichen des Deckels durch Klebung verbunden.

Die weitere Faltung des Zuschnitts bzw. die weitere Herstellung der Packung wird nach Maßgabe des Produktionsprozesses durchgeführt.

Die fertige Packung enthält zwei Reihen mit je fünf herkömmlichen Zigaretten-Klappschachteln, jeweils mit scharfen aufrechten 90°-Faltkanten, entsprechend den Längsfaltlinien 41, 42.

In der fertigen Packung kommen die Faltzwickel 58, 59 innen in der Packung zu liegen und zwar zwischen Deckelseitenwand 27 und Deckelvorderwand 25 bzw. zwischen Deckelvorderwand 25 und Deckelseitenwand 28.

Wie in Fig. 4 erkennbar ist, sind die einzelnen Zigarettenpackungen in jeder Reihe in Dichtlage mit den großen Wandungen (Vorderwand und Rückwand) aneinanderliegend angeordnet. Entsprechend ergeben sich Abmessungen der Packung 10 insgesamt derart, daß die Breite der Packung etwa der Tiefe von fünf einzelnen Zigarettenpackungen, die Tiefe der Packung etwa der Breite einer einzelnen Zigarettenpackung und die Höhe der Höhe von zwei übereinanderstehenden Zigarettenpackungen entspricht. Die aufrechten Längskanten der jeweils äußeren Zigaretten-Packungen kommen benachbart und parallel zu den aufrechten Längskanten (Linien 41, 42) der Packung zu liegen. Das für den Zuschnitt 24 verwendete Material ist dünner Karton oder steifes Papier. Tatsächlich kann jedes faltbare Material verwendet werden.

In einer nichtgezeigten Ausführungsform ist der Deckelinnenlappen 29 nicht vorgesehen. Statt dessen erstreckt sich die Vorderwand 14 über eine entsprechend größere Höhe, nämlich bis zu der jetzt vorgesehenen Faltlinie 68 zwischen der Deckelvorderwand 25 und dem Deckelinnenlappen 29.

Die Fig. 5 bis 8 beschreiben eine weitere Ausführungsform der erfindungsgemäßen Packung in Verbindung mit einem entsprechenden Zuschnitt. Es handelt sich um eine sogenannte Rundkantenpackung 69 mit einem hierfür vorgesehenen Zuschnitt 70. Zur Vermeidung von Wiederholungen sind die Bezugsziffern im übrigen beibehalten. Lediglich im Bereich der sonst vorhandenen Längsfaltlinien sind aufrechte Rundungsbereiche 71, 72, 73, 74 eingezeichnet. Die weiteren Zuschnitteile sind hieran angepaßt. So fallen die Faltzwickel 58, 59 etwas breiter aus. Schrägkanten 60 und 61 beginnen außerhalb der Rundungsbereiche 72 und 73 und verlaufen von dort etwa V-förmig bis zu den Trennschnitten 56, 57 (bzw. nach dem Umfalten des Kragen umgekehrt V-förmig).

Naturgemäß beginnen auch die Lappen 19 bis 22, 33 bis 36 und 31, 37, 38 außerhalb der Rundungsbereiche 71 bis 74. In besonderer Weise ausgebildet sind dabei der äußere Längslappen 19 und der Decklappen 33. Diese weisen jeweils eine Größe entsprechend der zugehörigen Oberwandung 32 bzw. Bodenwand 18 auf. Entsprechend reichen die beiden Lappen 19, 33 mit Randbereichen in gedachte Verlängerungen der Rundungsbereiche 71 bis 73 hinein.

, Die fertige Packung 69 enthält zwei Reihen Rundkanten-Klappschachteln (Zigarettenpackungen), analog Fig. 4. Die Radien der Rundungsbereiche 71 bis 74 sind an die Radien der Rundkanten der einzelnen Zigarettenpackungen angepaßt. Leerräume werden soweit wie möglich vermieden. Zugleich vermittelt der äußere Eindruck der Packung 69 einen unmittelbaren Hinweis auf den Packungsinhalt.

Die Fig. 9 bis 12 zeigen schließlich eine Ausführungsform einer erfindungsgemäßen Packung als Achteckpackung 75 mit Klappdeckel. Die Bezugsziffern wurden wiederum beibehalten. Mit Ausnahme der Längsfaltungen. Dort sind bei diesem Ausführungsbeispiel schmale Faltstreifen 76 bis 79 vorgesehen, die jeweils beidseitig 45° Faltlinien aufweisen. Die einzelnen Lappen 19 bis 22, 25 bis 28, 33 bis 36 und die Faltzwickel 58, 59 sind analog Fig. 5 ausgebildet. Ebenso wie dort sind an dem Zuschnitt 80 in Fig. 9 die Übergänge zwischen den Wandungen und den benachbarten Lappen an die Form der gefalteten Bereiche, in diesem Fall an die Faltstreifen 76 bis 79 angepaßt.

Als Inhalt sind zwei Reihen mit je fünf Achteck-Klappdeckelpackungen (Zigarettenpackungen) vorgesehen. Die Breite der Faltstreifen 76 bis 79 ist angepaßt an die entsprechenden Faltstreifen der einzelnen Achteckpackungen. Wiederum ergibt sich allein durch die äußere Form der Achteckpackung 75 ein Hinweis auf die als Inhalt vorgesehenen Zigarettenpackungen, siehe Fig. 12. Analog den Ausführungen im Anschluß zu den Fig. 1 bis 4, können auch die Packungen 69 und 75 mit oder ohne Deckelinnenlappen 29 und entsprechender Ausnehmung 30 ausgeführt sein.

Die Fig. 13 bis 15 zeigen die Anordnung der Kragen-Seitenlappen 37, 38 innerhalb der fertigen Packungen 10, 69 und 75. Die Kragen-Seitenlappen sind hinsichtlich ihrer Breite so bemessen, daß sie im Bereich der Seitenwände 16, 17 an diesen anliegen und sich nicht in den Bereich der jeweils hinteren Faltungen erstrecken. In Fig. 5 sind die sogenannten hinteren Faltungen identisch mit den Rundungsbereichen 71 und 74, in Fig. 9 mit den Faltstreifen 76 und 79. Die Kragenseitenlappen 37, 38 enden jeweils vor Beginn der Rundungsbereiche 71, 74 bzw. der Faltstreifen 76, 79. Ebenso erstrecken sich die Kragenseitenlappen 37, 38 gemäß Fig. 13 nur im Bereich der Seitenwand 16, 17 und nicht im Bereich der Rückwand 15.

Fig. 16 zeigt einen abgewandelten Zuschnitt 81, nämlich eine Abwandlung des Zuschnitts gemäß Fig. 1. Bei im übrigen identischer Ausführung schließt der Verbindungsstreifen 23 nicht an die Seitenwand 17 an, sondern an die Rückwand 15. Hintergrund ist eine erleichterte Handhabung bei der Durchführung der Faltoperationen und beim Füllen der Packung. Nach dem Umfalten von Deckelinnenlappen 29 und Kragen 13 wird eine als Inhalt vorgesehene Gruppe von Zigarettenpackungen vor dem Zuschnitt positioniert und zwar mit einer Gruppen-Schmalseite vor der korrespondierenden Seitenwand 16 und der Deckelseitenwand 27, in Fig. 16 hinter der Bildebene. So dann wird die Einheit aus Zuschnitt und Packungsgruppe in die Tasche eines Faltrevolvers eingeschoben unter U-förmiger Faltung des Zuschnitts und Anlage von Teilen des Zuschnitts an entsprechende Seiten der Packungsgruppe. Über die Packungsgruppe hinweg stehen anschließend lediglich die Seitenwand 17 und der Verbindungsstreifen 23 (bei Ausführung gemäß Fig. 16). Diese können durch einfache Faltorganbewegungen zur Bildung der noch fehlenden Seitenwand umgefaltet und miteinander verklebt werden.

Vorzugsweise sind die unterschiedlichen Faltlappen so geformt, daß sich stets eine maximal zweilagige Umhüllung ergibt. Um dies auch im Bereich des Kragens zu ermöglichen, weist der Verbindungsstreifen 23 in der Ausführung gemäß Fig. 16 eine seitliche Ausnehmung 82 auf. Diese ist so bemessen, daß sie den Kragenseitenlappen 38 gerade eben ausspart. Deutlich wird dies anhand der Fig. 17. Dort ist der Kragen bereits um 180° abwärts gefaltet. Der Kragen-Seitenlappen 38 liegt innen zum Teil an der Deckelseitenwand 28 und zum anderen Teil 1 an der Seitenwand 17 an. Die Breite des Kragenseitenlappens 38 ist etwas geringer als die Breite der genannten Wandungen 28, 17. Die Breitendifferenz ist etwas größer als die Breite 83 des Verbindungsstreifens 23 in diesem Bereich. Die Höhe der Ausnehmung 82 (bzw. Länge derselben) ist etwas größer als die Höhe des Kragenseitenlappens 38. Im Ergebnis kommt der Verbindungsstreifen 23 mit keinem Bereich auf dem Kragenseitenlappen 38 zu liegen, so daß sich auch im Kragenbereich eine ausschließlich zweilagige Verpackung ergibt.

Die gezeigte Abwandlung hinsichtlich der Position des Verbindungsstreifens 23 und bezüglich der Ausnehmung 82 ist wiederum für alle beschriebenen Ausführungsbeispiele verwendbar.

Neben der beschriebenen Verwendung der erfindungsgemäßen Packungen als Verpackung für Gruppen von Zigarettenpackungen, können die Verpackungen auch anders dimensioniert und für die Aufnahme anderer Gegenstände vorgesehen sein.

### Bezugszeichenliste

- 10: Packung
- 11: Schachtelteil
- 12: Deckel
- 13: Kragen
- 14: Vorderwand
- 15: Rückwand
- 16: Seitenwand
- 17: Seitenwand
- 18: Bodenwand
- 19: äußerer Längslappen
- 20: innerer Längslappen
- 21: Ecklappen
- 22: Ecklappen
- 23: Verbindungsstreifen
- 24: Zuschnitt
- 25: Deckelvorderwand
- 26: Deckelrückwand
- 27: Deckelseitenwand.
- 28: Deckelseitenwand
- 29: Deckelinnenlappen
- 30: Ausnehmung
- 31: Kragenvorderwand
- 32: Deckeloberwand
- 33: Decklappen
- 34: innerer Decklappen
- 35: Seitenlappen
- 36: Seitenlappen
- 37: Kragenseitenlappen
- 38: Kragenseitenlappen
- 39: Faltlinie
- 40: Faltlinie
- 41: Längsfaltlinie
- 42: Längsfaltlinie
- 43: Trennschnitt
- 44: Trennschnitt
- 45: Trennschnitt
- 46: Gelenklinie
- 47: Materialsteg
- 48: Materialsteg
- 49: Stegreste
- 50: Stegreste
- 51: Ausnehmung
- 52: Stege
- 53: Stege
- 54: Trennschnitt
- 55: Restverbindung
- 56: Trennschnitte
- 57: Trennschnitte
- 58: Faltzwickel
- 59: Faltzwickel
- 60: Schrägkanten
- 61: Gegenkanten
- 62: Materialsteg
- 63: Streifen
- 64: Trennschnitt
- 65: Trennschnitt
- 66: Materialstege
- 67: Materialstege
- 68: Faltlinie
- 69: Rundkantenpackung
- 70: Zuschnitt
- 71: Rundungsbereiche
- 72: Rundungsbereiche
- 73: Rundungsbereiche
- 74: Rundungsbereiche
- 75: Achteckpackung
- 76: Faltstreifen
- 77: Faltstreifen
- 78: Faltstreifen
- 79: Faltstreifen
- 80: Zuschnitt
- 81: Zuschnitt
- 82: Ausnehmung
- 83: Breite

## Patentansprüche

1. Gebindepackung (10) für eine Gruppe von Klappdeckel-Zigarettenpackungen, die von einem einstückigen Zuschnitt umgeben ist unter Bildung eines unteren Schachtelteils (11) mit großer, aufrechter Vorderwand (14) und Rückwand (15), Bodenwand (18) und schmalen aufrechten Seitenwänden (16, 17) sowie mit einem den Schachtelteil (11) verschließenden oberen Deckel (12) aus Deckelvorderwand (25), Deckeloberwand (32), Deckelseitenwänden (27, 28) und Deckelrückwand (26), die über eine Gelenklinie (46) mit der Rückwand (15) des Schachtelteils (11) verbunden ist sowie mit einem Kragen (13), dessen aus dem Schachtelteil (11) herausragender Bereich in Schließstellung des Deckels (12) von diesem umgeben ist, wobei die Gruppe der Klappdeckel-Zigarettenpackungen in zwei übereinander angeordneten Reihen mit je fünf Klappdeckel-Zigarettenpackungen innerhalb der Gebindepackung (10) angeordnet ist, derart, dass aufrechte Längskanten von jeweils zwei übereinander angeordneten Klappdeckel-Zigarettenpackungen an aufrechten Längskanten (41, 42) des Zuschnitts der Gebindepackung (10) anliegen, **gekennzeichnet durch** folgende Merkmale:
a) die aufrechten Längskanten (41, 42) sind als Rundkanten ausgebildet mit gerundeten Bereichen (71, 72, 73, 74),
b) die Klappdeckel-Zigarettenpackungen weisen als Rundkanten ausgebildete aufrechte Längskanten auf,
c) seitlich angeordnete Klappdeckel-Zigarettenpackungen der Gruppe liegen mit den als Rundkanten ausgebildeten aufrechten Längskanten an den gerundeten Längskanten des Zuschnitts der Gebindepackung, nämlich an den gerundeten Bereichen (71, 72, 73, 74) an,
d) die Radien der Rundungsbereiche (71, 72, 73, 74) des Zuschnitts der Gebindepackung sind an die Radien der Rundkanten der Klappdeckel-Zigarettenpackungen angepasst,
e) Seitenwände (16, 17) des Schachtelteils (11) einerseits und Deckelseitenwände (27, 28) des Deckels (12) andererseits sind **durch** Materialstege (47) im Bereich von Trennschnitten (43, 45) miteinander verbunden,
f) die Deckelvorderwand (25) oder ein mit dieser verbundener Deckelinnenlappen (29) ist von der Vorderwand (14) des Schachtelteils (11) **durch** einen Trennschnitt (44) getrennt,
g) zwischen der Vorderwand (14) des Schachtelteils (11) einerseits und der Deckelvorderwand (25) andererseits ist eine Ausnehmung (30) gebildet, die innen **durch** eine Kragenvorderwand (31) des Kragens (13) abgedeckt ist.

2. Gebindepackung (10) für eine Gruppe von Klappdeckel-Zigarettenpackungen, die von einem einstückigen Zuschnitt umgeben ist unter Bildung eines unteren Schachtelteils (11) mit großer, aufrechter Vorderwand (14) und Rückwand (15), Bodenwand (18) und schmalen aufrechten Seitenwänden (16, 17) sowie mit einem den Schachtelteil (11) verschließenden oberen Deckel (12) aus Deckelvorderwand (25), Deckeloberwand (32), Deckelseitenwänden (27, 28) und Deckelrückwand (26), die über eine Gelenklinie (46) mit der Rückwand (15) des Schachtelteils (11) verbunden ist sowie mit einem Kragen (13), dessen aus dem Schachtelteil (11) herausragender Bereich in Schließstellung des Deckels (12) von diesem umgeben ist, wobei die Gruppe der Klappdeckel-Zigarettenpackungen in zwei übereinander angeordneten Reihen mit je fünf Klappdeckel-Zigarettenpackungen innerhalb der Gebindepackung (10) angeordnet ist, derart, dass aufrechte Längskanten von jeweils zwei übereinander angeordneten Klappdeckel-Zigarettenpackungen an aufrechten Längskanten (41, 42) des Zuschnitts der Gebindepackung (10) anliegen, **gekennzeichnet durch** folgende Merkmale:
a) aufrechte Längskanten (41, 42) des Zuschnitts der Gebindepackung sind als Schrägkanten ausgebildet und bestehen aus schmalen Faltstreifen (76, 77, 78, 79) mit beidseitigen Faltlinien,
b) die Klappdeckel-Zigarettenpackungen sind als Achteck-Packungen ausgebildet, wobei aufrechte Längskanten jeweils abgeschrägt und **durch** schmale Faltstreifen mit beidseitigen Faltlinien gebildet sind,
c) innerhalb der Gruppe seitlich angeordnete Klappdeckel-Zigarettenpackungen liegen mit den als Schrägkanten ausgebildeten aufrechten Längskanten an den abgeschrägten Längskanten des Zuschnitts der Gebindepackung, nämlich an den Faltstreifen (76, 77, 78, 79), an,
d) die Abmessungen der abgeschrägten Längskanten des Zuschnitts der Gebindepackung sind an die Schrägkanten der Klappdeckel-Zigarettenpackungen angepasst,
e) Seitenwände (16, 17) des Schachtelteils (11) einerseits und Deckelseitenwände (27, 28) des Deckels (12) andererseits sind **durch** Materialstege (47) im Bereich von Trennschnitten (43, 45) miteinander verbunden,
f) die Deckelvorderwand (25) oder ein mit dieser verbundener Deckelinnenlappen (29) ist von der Vorderwand (14) des Schachtelteils (11) **durch** einen Trennschnitt (44) getrennt,
g) zwischen der Vorderwand (14) des Schachtelteils (11) einerseits und der Deckelvorderwand (25) andererseits ist eine Ausnehmung (30) gebildet, die innen **durch** eine Kragenvorderwand (31) des Kragens (13) abgedeckt ist.

3. Gebindepackung nach Anspruch 1 oder 2, **dadurch gekennzeichnet, dass** zwischen Vorderwand (14) des Schachtelteils (11) und Deckelvorderwand (25) im ungefalteten Zustand der Deckelinnenlappen (29) gebildet und durch einen Trennschnitt (44) von der Vorderwand (14) abgegrenzt ist, wobei der Deckelinnenlappen (29) mit der Deckelvorderwand (25) verbunden ist und bei der fertigen Gebindepackung durch Umfalten an der Innenseite der Deckelvorderwand (25) anliegt, derart, dass die im Bereich zwischen Vorderwand (14) und Deckelvorderwand (25) gebildete Ausnehmung (30) der Größe des Deckelinnenlappens (29) entspricht und innenseitig durch die Kragenvorderwand (31) verschlossen ist.

## Claims

1. Multipack (10) for a group of hinge-lid cigarette packs, which is enclosed by a single-piece blank to form a bottom box part (11), having a large, upright front wall (14) and rear wall (15), base wall (18) and narrow upright side walls (16, 17), and having a top lid (12) which closes the box part (11) and comprises a lid front wall (25), lid top wall (32), lid side walls (27, 28) and a lid rear wall (26), which is connected to the rear wall (15) of the box part (11) via an articulation line (46), and having a collar (13), of which the region which projects out of the box part (11) is enclosed by the lid (12) in the closed position of the latter, the group of hinge-lid cigarette packs being arranged in two rows arranged one above the other, each with five hinge-lid cigarette packs, within the multipack (10) such that upright longitudinal edges of in each case two hinge-lid cigarette packs arranged one above the other butt against upright longitudinal edges (41, 42) of the blank of the multipack (10), **characterized by** the following features:
a) the upright longitudinal edges (41, 42) are designed as round edges with rounded regions (71, 72, 73, 74),
b) the hinge-lid cigarette packs have upright longitudinal edges designed as round edges,
c) laterally arranged hinge-lid cigarette packs of the group butt, by way of the upright longitudinal edges designed as round edges, against the rounded longitudinal edges of the blank of the multipack, namely against the rounded regions (71, 72, 73, 74),
d) the radii of the rounding regions (71, 72, 73, 74) of the blank of the multipack are adapted to the radii of the round edges of the hinge-lid cigarette packs,
e) side walls (16, 17) of the box part (11), on the one hand, and lid side walls (27, 28) of the lid (12), on the other hand, are connected to one another by material webs (47) in the region of severing cuts (43, 45),
f) the lid front wall (25) or a lid inner tab (29) connected thereto is separated from the front wall (14) of the box part (11) by a severing cut (44),
g) a cutout (30) is formed between the front wall (14) of the box part (11), on the one hand, and the lid front wall (25), on the other hand, the cutout being covered on the inside by a front wall (31) of the collar (13).

2. Multipack (10) for a group of hinge-lid cigarette packs, which is enclosed by a single-piece blank to form a bottom box part (11), having a large, upright front wall (14) and rear wall (15), base wall (18) and narrow upright side walls (16, 17), and having a top lid (12) which closes the box part (11) and comprises a lid front wall (25), lid top wall (32), lid side walls (27, 28) and a lid rear wall (26), which is connected to the rear wall (15) of the box part (11) via an articulation line (46), and having a collar (13), of which the region which projects out of the box part (11) is enclosed by the lid (12) in the closed position of the latter, the group of hinge-lid cigarette packs being arranged in two rows arranged one above the other, each with five hinge-lid cigarette packs, within the multipack (10) such that upright longitudinal edges of in each case two hinge-lid cigarette packs arranged one above the other butt against upright longitudinal edges (41, 42) of the blank of the multipack (10), **characterized by** the following features:
a) upright longitudinal edges (41, 42) of the blank of the multipack are designed as oblique edges and comprise narrow folding strips (76, 77, 78, 79) with folding lines on both sides,
b) the hinge-lid cigarette packs are designed as octagonal packs, upright longitudinal edges being beveled in each case and being formed by narrow folding strips with folding lines on both sides,
c) within the group, laterally arranged hinge-lid cigarette packs butt, by way of the upright longitudinal edges designed as oblique edges, against the beveled longitudinal edges of the blank of the multipack, namely against the folding strips (76, 77, 78, 79),
d) the dimensions of the beveled longitudinal edges of the blank of the multipack are adapted to the oblique edges of the hinge-lid cigarette packs,
e) side walls (16, 17) of the box part (11), on the one hand, and lid side walls (27, 28) of the lid (12), on the other hand, are connected to one another by material webs (47) in the region of severing cuts (43, 45),
f) the lid front wall (25) or a lid inner tab (29) connected thereto is separated from the front wall (14) of the box part (11) by a severing cut (44),
g) a cutout (30) is formed between the front wall (14) of the box part (11), on the one hand, and the lid front wall (25), on the other hand, the cutout being covered on the inside by a front wall (31) of the collar (13).

3. Multipack according to Claim 1 or 2, **characterized in that** the lid inner tab (29) is formed between the front wall (14) of the box part (11) and lid front wall (25) in the non-folded state and is delimited from the front wall (14) by a severing cut (44), the lid inner tab (29) being connected to the lid front wall (25) and, when the multipack is in the finished state, butts, by virtue of being folded over, against the inside of the lid front wall (25) such that the cutout (30) formed in the region between front wall (14) and lid front wall (25) corresponds to the size of the lid inner tab (29) and is closed on the inside by the collar front wall (31).

## Revendications

1. Paquet de groupement (10) pour un groupe de paquets de cigarettes à couvercle basculant qui est entouré d'une découpe d'une seule pièce avec formation d'une partie boîte inférieure (11) ayant une grande paroi avant (14) et une grande paroi arrière (15) verticales, une paroi de fond (18) et des parois latérales étroites verticales (16, 17), et d'un couvercle supérieur (12) fermant la partie boîte (11) constitué d'une paroi avant (25), d'une paroi supérieure (32), de parois latérales (27, 28) et d'une paroi arrière (26) qui se joint par une ligne d'articulation (46) à la paroi arrière (15) de la partie boîte (11), et avec un col (13) dont la partie qui dépasse de la partie boîte (11) est entourée par le couvercle (12) lorsque celui-ci est fermé, le groupe de paquets de cigarettes à couvercle basculant étant disposé à l'intérieur du paquet de groupement (10) en deux rangées superposées de chacune cinq paquets de cigarettes à couvercle basculant de façon telle que des arêtes longitudinales verticales de deux paquets de cigarettes à couvercle basculant superposés s'appuient sur des arêtes longitudinales verticales (41, 42) de la découpe du paquet de groupement (10), **caractérisé par** les caractéristiques suivantes :
a) les arêtes longitudinales verticales (41, 42) sont des arêtes rondes à parties arrondies (71, 72, 73, 74),
b) les paquets de cigarettes à couvercle basculant présentent des arêtes longitudinales verticales rondes,
c) les paquets de cigarettes à couvercle basculant du groupe placés latéralement s'appuient par les arêtes longitudinales verticales rondes sur les arêtes longitudinales arrondies de la découpe du paquet de groupement, plus précisément sur les parties arrondies (71, 72, 73, 74),
d) les rayons des parties arrondies (71, 72, 73, 74) de la découpe du paquet de groupement sont adaptés aux rayons des arêtes rondes des paquets de cigarettes à couvercle basculant,
e) les parois latérales (16, 17) de la partie boîte (11) d'une part et les parois latérales (27, 28) du couvercle (12) d'autre part sont reliées par des ponts de matière (47, 48) dans la zone de coupures de séparation (43, 45),
f) la paroi avant (25) du couvercle ou une patte intérieure (29) du couvercle jointe à celle-ci est séparée de la paroi avant (14) de la partie boîte (11) par une coupure de séparation (44),
g) entre la paroi avant (14) de la partie boîte (11) d'une part et la paroi avant (25) du couvercle d'autre part est formé un évidement (30) qui est couvert intérieurement par une paroi avant (31) du col (13).

2. Paquet de groupement (10) pour un groupe de paquets de cigarettes à couvercle basculant qui est entouré d'une découpe d'une seule pièce avec formation d'une partie boîte inférieure (11) ayant une grande paroi avant (14) et une grande paroi arrière (15) verticales, une paroi de fond (18) et des parois latérales étroites verticales (16, 17), et d'un couvercle supérieur (12) fermant la partie boîte (11) constitué d'une paroi avant (25), d'une paroi supérieure (32), de parois latérales (27, 28) et d'une paroi arrière (26) qui se joint par une ligne d'articulation (46) à la paroi arrière (15) de la partie boîte (11), et avec un col (13) dont la partie qui dépasse de la partie boîte (11) est entourée par le couvercle (12) lorsque celui-ci est fermé, le groupe de paquets de cigarettes à couvercle basculant étant disposé à l'intérieur du paquet de groupement (10) en deux rangées superposées de chacune cinq paquets de cigarettes à couvercle basculant de façon telle que des arêtes longitudinales verticales de deux paquets de cigarettes à couvercle basculant superposés s'appuient sur des arêtes longitudinales verticales (41, 42) de la découpe du paquet de groupement (10), **caractérisé par** les caractéristiques suivantes :
a) des arêtes longitudinales verticales (41, 42) de la découpe du paquet de groupement sont biseautées et constituées de bandes de pliage étroites (76, 77, 78, 79) ayant une ligne de pliage de chaque côté;
b) les paquets de cigarettes à couvercle basculant sont des paquets octogonaux, des arêtes longitudinales verticales étant biseautées et formées par des bandes de pliage étroites ayant une ligne de pliage de chaque côté,
c) les paquets de cigarettes à couvercle basculant placés latéralement à l'intérieur du groupe s'appuient par les arêtes longitudinales verticales biseautées sur les arêtes longitudinales biseautées de la découpe du paquet de groupement, plus précisément sur les bandes de pliage (76, 77, 78, 79),
d) les dimensions des arêtes longitudinales biseautées de la découpe du paquet de groupement sont adaptées à celles des arêtes biseautées des paquets de cigarettes à couvercle basculant,
e) les parois latérales (16, 17) de la partie boîte (11) d'une part et les parois latérales (27, 28) du couvercle (12) d'autre part sont reliées par des ponts de matière (47, 48) dans la zone de coupures de séparation (43, 45),
f) la paroi avant (25) du couvercle ou une patte intérieure (29) du couvercle jointe à celle-ci est séparée de la paroi avant (14) de la partie boîte (11) par une coupure de séparation (44),
g) entre la paroi avant (14) de la partie boîte (11) d'une part et la paroi avant (25) du couvercle d'autre part est formé un évidement (30) qui est couvert intérieurement par une paroi avant (31) du col (13).

3. Paquet de groupement selon l'une des revendications 1 et 2, **caractérisé par le fait que** la patte intérieure (29) du couvercle est formée entre la paroi avant (14) de la partie boîte (11) et la paroi avant (25) du couvercle à l'état non plié et délimitée du la paroi avant (14) par une coupure de séparation (44), la patte intérieure (29) du couvercle étant jointe à la paroi avant (25) du couvercle et, sur la paquet de groupement achevé, s'appuyant par rabattement contre la face intérieure de la paroi avant (25) du couvercle de façon telle que l'évidement (30) formé dans la zone située entre la paroi avant (14) et la paroi avant (25) du couvercle corresponde à la grandeur de la patte intérieure (29) du couvercle et soit fermé du côté intérieur par la paroi avant (31) du col.
